# EUROPÄISCHE PATENTSCHRIFT

(11) **EP 2 848 539 B1**
(45) Veröffentlichungstag und Bekanntmachung des Hinweises auf die Patenterteilung: **20.09.2017**
(21) Anmeldenummer: 14167028.1
(22) Anmeldetag: 05.05.2014
(51) Int. Cl.: B65B 29/00, B65B 31/04, B65B 37/16, B65B 37/20, B65B 39/12, B65B 63/02, B65B 1/16, B65B 1/38, B65B 59/00

(54) **Verfahren zum Einführen von losen Schüttgutmengen, insbesondere von losem Tabak, in Verkaufsbehälter und Vorrichtung zum Einführen von losen Schüttgutmengen, insbesondere von losem Tabak, in Verkaufsbehälter**
Method for the insertion of loose bulk material volumes, in particular of loose tobacco, into sales containers and device for inserting loose bulk material volumes, in particular of loose tobacco, into sales containers
Procédé d'introduction de quantités de produits en vrac, en particulier du tabac en vrac, dans des récipients de vente et dispositif d'introduction de quantités de produits en vrac, en particulier du tabac en vrac, dans des récipients de vente

(30) Priorität: 13.09.2013 DE 102013015215
(43) Veröffentlichungstag der Anmeldung: 18.03.2015
(73) Patentinhaber: emkon Systemtechnik, Projektmanagement GmbH, 27308 Kirchlinteln (DE)
(72) Erfinder: Dittrich, Andreas, 27308 Kirchlinteln (DE); Klcso-Himstedt, Johann, 28844 Weyhe (DE)
(74) Vertreter: Jabbusch, Matthias

(56) Entgegenhaltungen:
- EP-A1- 0 526 617
- DE-A1- 2 655 036
- DE-A1- 3 135 885
- FR-A5- 2 124 751

## Beschreibung

Die Erfindung betrifft eine Vorrichtung zum Einführen von losen Schüttgutmengen, insbesondere von losem Tabak, in Verkaufsbehälter, insbesondere für den Einzelhandel, umfassend zumindest zwei Aufnahmen für zwei für zwei Behälter separierte Schüttgutmengen und eine Halteeinrichtung für wenigstens zwei Behälter, wobei die Aufnahmen für die Schüttgutmengen zwei in die Behälter verbringbare Füllrohre sind, an denen zumindest zwei Vakuumleitungen zum Anlegen jeweils eines die Schüttgutmengen zusammenhaltenden Vakuums an die Schüttgutmengen angeschlossen sind.

Lose Schüttgutmengen, wie Tabak, Gewürze, loser Tee, wird insbesondere im Einzelhandel in Behältnissen angeboten. Diese Behältnisse können Tüten oder Dosen oder Pappzuschnitte sein.

Zum Einfüllen einer Schüttgutmenge in einen derartigen Behälter ist zunächst diese Schüttgutmenge regelmäßig von einem größeren Vorrat an Schüttgut zu separieren. Die Schüttgutmenge muss in Volumen/Gewicht an den Verkaufsbehälter angepasst sein, der regelmäßig eine entsprechende Volumen- bzw. Gewichtsangabe aufweist.

Im Stand der Technik wird beispielsweise bei Tabak so vorgegangen, dass eine Schüttgutmenge separiert wird und dann in einer Kammer aufgenommen wird, aus dieser Kammer heraus wird sie dann beispielsweise mit Hilfe von Linearführungen nach Art eines Stempels in einen Behälter überführt. Das Überführen gelingt, jedoch tritt hier der Nachteil auf, dass durch die Bewegung des Tabaks oder auch durch die Bewegung anderer loser Schüttgutmengen Schüttgutpartikel aufgewirbelt werden und insofern Staub entsteht und auch Schüttgutverluste entstehen.

Wenn zum Ausgleich dieser möglichen Verluste stets eine zu große Schüttgutmenge für einen Behälter vorgesehen wird, droht ein unnötiger Mehrverbrauch an Schüttgut.

Eine gattungsgemäße Vorrichtung ist in der EP 0526617 A1 gezeigt. Dort wurde bereits an eine lose Schüttgutmenge ein die Schüttgutmenge zusammenhaltendes Vakuum angelegt, so dass die Schüttgutmenge unter fortwährender Anlage des Vakuums in einen Behälter überführt wurde. Die FR 2124751 A5 zeigt dagegen bereits das Verdichten einer separierten Schüttgutmenge.

Der Erfindung liegt die Aufgabe zugrunde, eine Vorrichtung für ein verlustfreies Einführen von Schüttgut in Behälter aufgezeigt werden.

Die Lösung der vorgenannten Aufgabe zeichnet sich erfindungsgemäß dadurch aus, dass eine Abdichtplatte vorgesehen ist, auf der die Füllrohre gasdicht aufstehen, wobei unterhalb der Abdichtplatte eine Tischplatte angeordnet ist, die die Halteeinrichtung für die Behälter ausbildet, wobei die Abdichtplatte und die Tischplatte im Bereich der Behälter angeordnete Durchbrüche mit in der Abdichtplatte angeordneten Durchbrüchen in Deckungslage bringbar sind und nach einem Einführen der Füllrohre in die Behälter durch die Platten hindurch die Schüttgutmengen in die Behälter einführbar sind.

Die Schüttgutmenge wird in den Aufnahmen aufgenommen. Die Aufnahmen haben dabei Abschnitte, an denen Vakuumleitungen angeschlossen sind. Über diese Abschnitte wird somit das Vakuum an die Schüttgutmenge herangeführt mit dem Ergebnis, dass sich die Schüttgutmengen an die Abschnitte anlegen. Unter fortwährender Anlage an den Abschnitten sind die Schüttgutmengen in die Behälter einbringbar, da die Abschnitte selbst in die Behälter verbracht werden. Die Abschnitte tauchen mit den Schüttgutmengen in die Behälter ein und werden später ohne Schüttgutmengen wieder aus den Behältern herausgenommen.

Die in die Behälter verbringbare Abschnitte sind als Füllrohre ausgebildet. In ein Füllrohr kann eine definierte Schüttgutmenge eingeführt werden, in diesem Füllrohr kann dann die Schüttgutmenge verdichtet werden und schließlich über das Füllrohr in einen Behälter bewegt werden. Um gleich zwei Behälter gleichzeitig zu füllen, sind zwei Füllrohre vorgesehen, möglich ist auch eine karussellartige Anordnung von Füllrohren für die voneinander verschiedenen Verfahrensschritte.

Bei einer karussellartigen Anordnung der Füllrohre ist auch eine karussellartige Anordnung von Schüttgutseparatoren möglich, diese wird dem zweiten Karussell der Füllrohre nahe zugeordnet. Die Zuordnung erfolgt nach einer Weiterbildung der erfindungsgemäßen Vorrichtung so, dass die Füllrohre auf ihrem Weg entlang der Karussellbahn eine Übergabestation für die separierten Schüttgutmengen passieren. Zum Separieren der Schüttgutmengen kann ein zweites Karussell vorgesehen sein. Hier wird aus einer losen Schüttgutmenge Schüttgutmengen separiert, diese werden dann der karussellartigen Anordnung von Füllrohren an einer Übergabestation angeboten. Die Schüttgutmengen können wieder in die Aufnahme aufgenommen werden, in der sie mit einem Vakuum beaufschlagt sind. Das Vakuum ermöglicht, dass die Schüttgutmenge transportiert werden kann, auch aus einer tieferen in eine höhere Ebene gehoben werden kann.

Für die karussellartige Anordnung von Schüttgutseparatoren sind vorzugsweise Kammern für separierte Schüttgutmengen und zumindest eine Einfülleinrichtung für Schüttgut in die Kammern vorgesehen. Das Schüttgut kann ein rieselfähiges Gut sein, beispielsweise Tabak oder Gewürze, dieses wird über eine beispielsweise trichterartige Einfülleinrichtung in der Einfülleinrichtung angenäherte und weggeführte Kammern eingefüllt. Bei den Kammern kann vorgesehen sein, dass diese weitenveränderbar sind, um auf diese Weise voneinander verschiedene Schüttgutmengen auszubilden und gegebenenfalls mit einer besonderen Form zu versehen.

Eine nächste Weiterbildung der Erfindung sieht vor, dass die Füllrohre verschieblich angeordnet sind. Die Füllrohre können mit dem in sie eingefüllten Schüttgut verschoben werden, vorzugsweise in einen Bereich der Behälter. Alternativ können die Behälter auch den Füllrohren angenähert werden.

Nach einer nächsten Weiterbildung der erfindungsgemäßen Vorrichtung ist vorgesehen, dass jede Vakuumleitung von oben in das Füllrohr eingeführt ist. Jede Vakuumleitung ist vorzugsweise als Vakuumstempel ausgebildet, mit der Vakuumleitung kann also unter Anlage des Vakuums an der Schüttgutmenge ein Verdichten der Schüttgutmenge erfolgen.

An die Halteeinrichtung für die Behälter kann schließlich noch eine zweite Vakuumleitung angelegt sein, um auch im Bereich der Behälter während der Einführung der Schüttgutmenge einen Unterdruckzustand zu erzeugen.

Mit der erfindungsgemäßen Vorrichtung wird an die separierte Schüttgutmenge ein Vakuum angelegt, so dass die Schüttgutmenge unter fortwährender Anlage des Vakuums in die Behälter überführt wird. Das Vakuum wird erst dann von der Schüttgutmenge weggenommen, sofern die Schüttgutmenge vollständig in den Behältern aufgenommen ist.

Somit wird die Schüttgutmenge nicht nach Art eines Stempels in die Behälter geschoben, vielmehr wird sie unter fortwährender Anlage eines Vakuums bewegt. Der Weggang von Normaldruckbedingungen hin zu einem Vakuum hat den Vorteil, dass keine Partikel von der Schüttgutmenge wegfliegen oder aufsteigen können. Die Schüttgutmenge bleibt durch Anlage des Vakuums zusammen, in diesem Zustand des Zusammenhaltens durch das Vakuum wird die Schüttgutmenge bewegt. Die Bewegung führt zu einer Überführung der Schüttgutmenge in die Behälter und erst im Zustand der vollständigen Aufnahme der Schuttgutmenge in den Behältern wird das Vakuum abgeschaltet und damit von der Schüttgutmenge weggenommen.

Es gehen keine Schüttgutpartikel verloren. Die für die Behälter bereitgestellte Schüttgutmengen kommen vollständig in den Behältern an.
Dabei kann vorgesehen sein, dass die separierte Schüttgutmenge unter Anliegen des Vakuums verdichtet wird. Das Verdichten führt zu einer Kompaktierung der Schüttgutmenge, diese ist dahingehend vorteilhaft, dass das angelegte Vakuum das Schüttgut vollständig durchdringen kann. Das Vakuum wird dabei vorzugsweise auf einen Wert von 0,1 bis 0,4 bar eingestellt.

Ist die Schüttgutmenge vollständig in den Behältern aufgenommen, kann nach Wegnahme des Vakuums ein Zuführen eines Gases mit Überdruck zur Schüttgutmenge hin vorgenommen werden. Mit dieser Gaszuführung wird die Schüttgutmenge z. B. von einer Vakuumleitung weggeführt. Das Gas kann beispielsweise Blasluft sein, es kann aber auch ein Schutzgas wie Stickstoff zugeführt werden. Mit einem Schutzgas kann eine besondere Atmosphäre innerhalb des Behälters erzeugt werden.

Schüttgutmengen können natürlich von oben auch aufgrund der Schwerkraft Behältern angenähert werden. Mit der erfindungsgemäßen Vorrichtung ist es jedoch möglich, die Schüttgutmenge in einer Ebene gleich oder unterhalb der Anordnungsebene der Behälter zu separieren und unter Anliegen des Vakuums den Behältern zuzuführen. Konstruktiv ist dadurch nicht in die Höhe zu bauen, das Separieren und das Überführen in Behälter kann vorzugsweise nebeneinander erfolgen. Dadurch ist ein modulartiger Aufbau mit Übergabestationen für die separierte Schüttgutmenge möglich.

Ausführungsbeispiele der Erfindung, aus denen sich weitere erfinderische Merkmale ergeben, sind in der Zeichnung dargestellt. Es zeigen:
- Fig. 1 bis Fig. 6:: eine Vorrichtung zum Einführen von losen Schüttgutmengen in Verkaufsbehälter in voneinander verschiedenen Abschnitten eines Einführverfahrens und
- Fig. 7:: eine Draufsicht auf eine alternative Ausbildung der Vorrichtung zum Einführen von losen Schüttgutmengen.
- Fig. 8 bis Fig. 10:: eine perspektivische, eine Seiten- und eine Draufsicht einer alternativen Ausführungsform mit Schüttgutseparatoren.

Fig. 1 zeigt die Seitenansicht der erfindungsgemäßen Vorrichtung. Die Vorrichtung hat zwei Füllrohre 3, die auf einer Abdichtplatte 6 gasdicht aufstehen. Unterhalb der Abdichtplatte ist noch eine Tischplatte 5 angeordnet, diese Tischplatte 5 bildet eine Halteeinrichtung für zwei Behälter 1 aus. An die Tischplatte 5 ist über einen Anschluss 9 ein Vakuum angelegt. Die Behälter 1 sind beispielsweise als Dosen ausgebildet. Die Abdichtplatte 6 hat im Bereich der aufstehenden Füllrohre 3 Durchbrüche, so dass die Füllrohre 3 durch die Abdichtplatte 6 hindurchgeführt sind und auf der Tischplatte 5 aufstehen.

In jedes Füllrohr 3 ist eine separierte Schüttgutmenge 7 eingefüllt, in Fig. 1 noch unverdichtet. Das Einfüllen erfolgt über Fülltrichter 2.

Oberhalb der nicht verdichteten Schüttgutmengen 7 ist jedem Füllrohr 3 ein Vakuumstempel 4 angeordnet. Jeder Vakuumstempel 4 umfasst eine Vakuumleitung 10.

Fig. 2 zeigt, dass die Vakuumstempel 4 mit den Vakuumleitungen 10 über den Abschnitt des Einfülltrichters 2 hinaus in das Füllrohr 3 eingeführt sind. Die Schüttgutmenge 8 liegt jetzt in verdichteter Form vor, dabei ist an die Schüttgutmenge 8 über die Vakuumleitung 10 ein Vakuum angelegt.

In Fig. 3 sind Abdichtplatte 6 und Tischplatte 5 zueinander in Deckungslage gebracht, es hat also ein Verschieben der Platten 5, 6 zueinander stattgefunden. Damit sind die Füllrohre 3 den Behältern 1 zugeordnet. Die Tischplatte 5 hat gleichfalls Durchbrüche, diese sind im Bereich der Behälter 1 angeordnet. Die Durchbrüche in Abdichtplatte 6 und Tischplatte 5 sind nun in Deckungslage gebracht, so dass nach Fig. 4 durch ein Einführen der Füllrohre 3 in die Behälter 1 durch beide Platten 5, 6 hindurch die Schüttgutmengen 8 in die Behälter 1 eingeführt werden. Dieses Einführen erfolgt verfahrensgemäß unter fortwährender Anlage des Vakuums, das über die Vakuumstempel 4 an die Schüttgutmengen 8 angelegt ist.

In Fig. 5 sind die Füllrohre 3 bereits wieder aus den Behältern 1 herausgenommen worden. Die Vakuumstempel 4 liegen noch auf den Schüttgutmengen 8 auf, in diesem Zustand kann über die Vakuumleitung 10 Blasluft oder auch ein Schutzgas an die Schüttgutmenge 8 zugeführt werden.
Fig. 6 zeigt den Endzustand, jetzt sind Füllrohr 3 sowie Vakuumstempel 4 aus den Behältern 1 herausgenommen, die Schüttgutmengen 8 sind jedoch verlustfrei in den Behältern 1 angeordnet.

Fig. 1 bis 6 zeigen das erfindungsgemäße Verfahren an einem ortsfesten Ort, Fig. 7 zeigt dagegen eine karussellartige Anordnung von Fülltrichter 2, die entlang Pfeil 11 auf der Tischplatte 5 verschoben werden. In der 9-Uhrposition kann ein Füllen der Füllrohre 3 erfolgen, bei 6 Uhr wird das eingefüllte Schüttgut 8 verdichtet. An der 3-Uhrposition erfolgt das Einbringen des Schüttgutes 8 in die Behälter 1, bei 12 Uhr werden die Füllrohre 3 wieder aus dem Behälter 1 herausgenommen.

In Figuren 8 bis 10 sind keine oberhalb der Behälter angeordnete Fülltrichter vorgesehen, sondern Kammern 11. Diese Kammern 11 sind auf einer karussellartigen Anordnung 12 angeordnet, diese hat darüber hinaus eine ortsfeste Einfülleinrichtung 13 zum Einfüllen von Schüttgütern in die Kammern 11. Die Fülltrichter 2 sind wie in Fig. 7 karussellartig angeordnet, ihre Vakuumleitungen 10 sind flexibel ausgebildet und in Kanälen aufgenommen.

Aus den Kammern 11 heraus können jeweils zwei Schüttgutmengen herausgenommen werden und zu in Fig. 8 nicht weiter dargestellten Behältern geführt werden. Die Füllrohre 2 passieren auf ihrer Karussellbahn das Karussell mit den separierten Schüttgutmengen.

Fig. 9 zeigt, dass die Kammern 11 der Schüttgutseparatoren etwa in der gleichen Ebene wie die nicht weiter dargestellten Behälter liegen. Fig. 9 zeigt einen abgesenkten Fülltrichter 2', dieser kann hier einem nicht weiter dargestellten Behälter eintauchend zugeordnet sein.

Fig. 10 zeigt, dass jeweils sechs Paare von Fülltrichtern 2 und Kammern 11 vorgesehen sind.

## Patentansprüche

1. Vorrichtung zum Einführen von losen Schüttgutmengen, insbesondere von losem Tabak, in Verkaufsbehälter insbesondere für den Einzelhandel, umfassend zumindest zwei Aufnahmen für zwei für zwei Behälter (1) separierte Schüttgutmengen und eine Halteeinrichtung für wenigstens zwei Behälter (1), wobei die Aufnahmen für die Schüttgutmengen (8) zwei in die Behälter (1) verbringbare Füllrohre (3) sind, an denen zumindest zwei Vakuumleitungen (10) zum Anlegen jeweils eines die Schüttgutmengen (8) zusammenhaltenden Vakuums an die Schüttgutmengen (8) angeschlossen sind,
**dadurch gekennzeichnet,**
**dass** eine Abdichtplatte (6) vorgesehen ist, auf der die Füllrohre (3) gasdicht aufstehen,
wobei unterhalb der Abdichtplatte (6) eine Tischplatte (5) angeordnet ist, die die Haiteeinrichtung für die Behälter (1) ausbildet, wobei die Abdichtplatte (6) und die Tischplatte (5) zueinander in Deckungslage bringbar sind und in der Tischplatte (5) im Bereich der Behälter (1) angeordnete Durchbrüche mit in der Abdichtplatte (6) angeordneten Durchbrüchen in Deckungslage bringbar sind und nach einem Einführen der Füllrohre (3) in die Behälter (1) durch die Platten (5, 6) hindurch die Schüttgutmengen (8) in die Behälter (1) einführbar sind.

2. Vorrichtung nach Anspruch 1, **gekennzeichnet durch** eine karussellartige Anordnung von Füllrohren (3).

3. Vorrichtung nach Anspruch 2, **dadurch gekennzeichnet, dass** der karussellartigen Anordnung von Füllrohren eine karussellartige Anordnung von Schüttgutseparatoren zugeordnet ist, wobei die Füllrohre auf ihrem Weg entlang der Karussellbahn eine Übergabestation für die separierten Schüttgutmengen passieren.

4. Vorrichtung nach Anspruch 3, **dadurch gekennzeichnet, dass** die karussellartige Anordnung von Schüttgutseparatoren Kammern für separierte Schüttgutmengen und zumindest eine Einfülleinrichtung für Schüttgut in die Kammern hat.

5. Vorrichtung nach einem der vorhergehenden Ansprüche, **dadurch gekennzeichnet, dass** die Füllrohre (3) verschieblich angeordnet sind.

6. Vorrichtung nach einem der vorhergehenden Ansprüche, **dadurch gekennzeichnet, dass** jede Vakuumleitung (10) von oben in das Füllrohr (3) eingeführt ist.

7. Vorrichtung nach Anspruch 6, **dadurch gekennzeichnet, dass** jede Vakuumleitung (10) als Vakuumstempel (4) ausgebildet ist.

8. Vorrichtung nach einem der vorhergehenden Ansprüche, **dadurch gekennzeichnet, dass** an die Halteeinrichtung für die Behälter (1) eine zweite Vakuumleitung angelegt ist.

## Claims

1. A device for the insertion of loose bulk material volumes, in particular of loose tobacco, into sales containers, in particular for retail, comprising at least two receptacles for bulk material volumes separated for two containers (1) and a holding device for at least two containers (1), the receptacles for the bulk material volumes (8) being two filling tubes (3) that can be brought into the containers (1) and to which at least two vacuum lines (10) are attached to apply a vacuum that holds the bulk material volumes (8) together to each of the bulk material volumes (8),
**characterised in that**
a sealing plate (6) is provided, on which the filling tubes (3) stand in a gas-tight manner, wherein a table plate (5), which forms the holding device for the containers (1), is arranged under the sealing plate (6), wherein the sealing plate (6) and the table plate (5) can be brought into a position overlapping each other, and holes arranged in the table plate (5) in the region of the containers (1) can be brought into a position overlapping holes arranged in the sealing plate (6), and the bulk material volumes (8) can be inserted into the containers (1) after the filling tubes (3) have been inserted into the containers (1) through the plates (5, 6).

2. The device according to Claim 1,
**characterised by**
a carousel-like arrangement of filling tubes (3).

3. The device according to Claim 2,
**characterised in that**
the carousel-like arrangement of filling tubes is assigned a carousel-like arrangement of bulk material separators, wherein the filling tubes, on their way along the carousel path, pass through a transfer station for the separated bulk material volumes.

4. The device according to Claim 3,
**characterised in that**
the carousel-like arrangement of bulk material separators has chambers for separated bulk material volumes and at least one device for pouring bulk material into the chambers.

5. The device according to any one of the preceding claims,
**characterised in that**
the filling tubes (3) are slidably mounted.

6. The device according to any one of the preceding claims,
**characterised in that**
each vacuum line (10) is inserted into the filling tube (3) from above.

7. The device according to Claim 6,
**characterised in that**
each vacuum line (10) is in the form of a vacuum stamp (4).

8. The device according to any one of the preceding claims,
**characterised in that**
a second vacuum line is applied to the holding device for the containers (1).

## Revendications

1. Dispositif d'introduction de quantités de produits en vrac, en particulier du tabac en vrac, dans des récipients de vente, en particulier pour le commerce de détail, comprenant au moins deux réceptions pour des quantités de produits en vrac séparées en récipients (1) deux par deux et un dispositif de retenue pour au moins deux récipients (1), dans lequel les réceptions pour les quantités de produits en vrac (8) sont deux tubes de remplissage (3) pouvant être mis dans les récipients (1), sur lesquels au moins deux lignes de vide (10) sont raccordées pour appliquer un vide maintenant ensemble les quantités de produits en vrac (8),
**caractérisé en ce qu'**un plateau d'étanchéité (6) est prévu sur lequel les tubes de remplissage (3) sont debout en étanchéité aux gaz, dans lequel en-dessous du plateau d'étanchéité (6) est disposé un plateau de table (5) qui forme le dispositif de retenue pour les récipients (1), dans lequel le plateau d'étanchéité (6) et le plateau de table (5) peuvent être amenés ensemble en position de recouvrement, et des percées disposées dans le plateau de table (5) au niveau des récipients (1) peuvent être amenées en position de recouvrement avec des percées disposées dans le plateau d'étanchéité (6), et après une introduction des tubes de remplissage (3) dans les récipients (1) au travers des plateaux (5, 6), les quantités de produits en vrac (8) peuvent être introduites dans les récipients (1).

2. Dispositif selon la revendication 1, **caractérisé par** un agencement de type carrousel des tubes de remplissage (3).

3. Dispositif selon la revendication 2, **caractérisé en ce qu'**à l'agencement de type carrousel des tubes de remplissage correspond un agencement de type carrousel de séparateurs de produits en vrac, dans lequel les tubes de remplissage, sur leur trajet le long de la voie du carrousel, passent devant un poste de transfert pour les quantités de produits en vrac séparées.

4. Dispositif selon la revendication 3, **caractérisé en ce que** l'agencement de type carrousel de séparateurs de produits en vrac a des chambres pour des quantités de produits en vrac séparées et au moins un dispositif de remplissage pour les produits en vrac dans les chambres.

5. Dispositif selon l'une des revendications précédentes, **caractérisé en ce que** les tubes de remplissage (3) sont disposés mobiles.

6. Dispositif selon l'une des revendications précédentes, **caractérisé en ce que** que chaque ligne de vide (10) est introduite dans le tube de remplissage (3) par le haut.

7. Dispositif selon la revendication 6, **caractérisé en ce que** chaque ligne de vide (10) est conçue en tant que poinçon de vide (4).

8. Dispositif selon l'une des revendications précédentes, **caractérisé en ce qu'**une seconde ligne de vide est posée sur le dispositif de maintien pour les récipients (1).
